# EUROPÄISCHE PATENTSCHRIFT

(11) **EP 1 886 935 B1**
(45) Veröffentlichungstag und Bekanntmachung des Hinweises auf die Patenterteilung: **10.04.2013**
(21) Anmeldenummer: 07111548.9
(22) Anmeldetag: 02.07.2007
(51) Int. Cl.: B65D 21/032, B65D 81/26, B65D 1/22, B65D 25/28

(54) **Transport- und Lagerkasten**
Transport and storage container
Caisse de transport et de stockage

(30) Priorität: 10.08.2006 DE 102006037335
(43) Veröffentlichungstag der Anmeldung: 13.02.2008
(73) Patentinhaber: Schaeffler Technologies AG & Co. KG, 91074 Herzogenaurach (DE)
(72) Erfinder: Niepelt, Winfried, 91469 Hagenbüchach (DE); Wirkner, Peter, 90768 Fürth (DE)

(56) Entgegenhaltungen:
- DE-A1- 4 018 881
- DE-U1- 8 712 633
- DE-U1- 9 017 455
- FR-A- 1 425 604

## Beschreibung

### Gebiet der Erfindung

Die Erfindung betrifft einen Transport- und Lagerkasten, insbesondere aus Stahlblech, nach dem Oberbegriff des Anspruchs 1. Ein derartiger Transport- und Lagerkasten ist beispielsweise aus der FR 1 425 604 A bekannt. Dieser Transport- und Lagerkasten besitzt in allen Teilen eine im Wesentlichen gleiche Wandstärke.

### Hintergrund der Erfindung

Ein aus Metall hergestellter Transport- und Lagerkasten ist beispielsweise aus der DE 196 41 686 C2 bekannt. Dieser Transport- und Lagerkasten weist in üblicher Weise einen rechteckigen Boden sowie jeweils zwei Seiten- und Querwände, welche an deren Oberkante von einem umlaufenden Rahmen begrenzt sind, auf. Der Boden des Behälters hat die Form eines so genannten Waffelmusters, welches zugleich eine Stapelstufe bildet. Der beispielsweise durch Tiefziehen hergestellte Boden des Kastens nach der DE 196 41 686 C2 bildet somit einzelne Vertiefungen, in denen sich Flüssigkeit ansammeln kann.

### Aufgabe der Erfindung

Der Erfindung liegt die Aufgabe zugrunde, einen Transport- und Lagerkasten anzugeben, in dem sich keine Flüssigkeit ansammeln kann und der besonders dazu geeignet ist, Teile während deren Reinigung in einer Waschanlage aufzunehmen.

### Zusammenfassung der Erfindung

Diese Aufgabe wird erfindungsgemäß gelöst durch einen Transport- und Lagerkasten mit den Merkmalen des Anspruchs 1. Dieser bevorzugt aus Blech, insbesondere aus nicht rostendem Stahlblech oder aus verzinktem Stahlblech, hergestellte Kasten ist im Wesentlichen quaderförmig mit einem Boden, zwei Seitenwänden und zwei im Vergleich zu den Seitenwänden kürzeren Querwänden, wobei der Boden, die Seitenwände und die Querwände zusammenfassend als Wandungsflächen bezeichnet werden. Am Boden ist eine Stapelkante ausgebildet; an der Oberkante der Seitenwände und der Querwände befindet sich ein umlaufender Rahmen. Damit können mehrere gleichartige Transport- und Lagerkästen übereinander gestapelt werden. Sämtliche Wandungsflächen sind zumindest in Teilbereichen, insbesondere in Form eines Lochmusters, durchbrochen. Die Seiten- und Querwände weisen jeweils einen unteren, durchbrochenen, und einen oberen, vorzugsweise nicht durchbrochenen Bereich auf, welcher an den Rahmen grenzt. Die oberen Bereiche der Seiten- und Querwände sind relativ zu den unteren Bereichen schräg gestellt, d.h. schließen mit dem Boden einen spitzen Winkel ein, wobei sich der Innenraum des Transport- und Lagerkastens aufgrund dieser Schrägstellung nach oben hin verjüngt. Der jeweils zwischen dem oberen Bereich der Seiten- bzw. Querwand und einer relativ zum Boden senkrechten Ebene gemessene Schrägstellungswinkel ist bei den Seitenwänden größer als bei den Querwänden. Mit anderen Worten: Die oberen Bereiche der Seitenwände sind flacher gestellt als die oberen Bereiche der Querwände. Dies hat den Vorteil, dass bei einheitlicher Breite des umlaufenden Rahmens an den Querwänden - im Gegensatz zu den Seitenwänden - zusätzliche Funktionselemente wie Griffe oder Etikettenhalter angebracht werden können, ohne dass diese über den Rahmen hinausragen. Die Funktionselemente und der Rahmen sind damit derart anordenbar, dass sie eine gemeinsame vertikale Ebene tangieren, welche zum unteren Bereich der Querwand parallel ist.

Um ein rasches Abfließen von Flüssigkeit aus dem Transport- und Lagerkasten zu ermöglichen, beträgt der Anteil der offenen Flächen an jeder Wandungsfläche vorzugsweise mehr als 10%. Alle Flächen sind derart gestaltet, dass sich keine Flüssigkeit im Transport- und Lagerkasten ansammeln kann. Die Innenflächen sind glatt und hinterschneidungsfrei gestaltet, so dass die Wahrscheinlichkeit des Verhakens von Teilen im Transport- und Lagerkasten minimiert ist. Geschlossene Teilbereiche von Wandungsflächen, insbesondere die oberen, schräg gestellten Bereich der Querwände, sind dazu geeignet, Kennzeichnungselemente dauerhaft zu befestigen, beispielsweise Barcode-Etiketten aufzunieten.

In bevorzugter Ausgestaltung beträgt der Schrägstellungswinkel des oberen Bereichs der Seitenwand zwischen 12° und 30° und der Schrägstellungswinkel des oberen Bereichs der Querwand zwischen 6° und 18°. Die Höhe des oberen, schräg gestellten Bereichs der Seiten- und Querwände beträgt vorzugsweise mindestens 10% und max. 35% der Gesamthöhe des Transport- und Lagerkastens. Mit diesen Winkel- und Abmessungsverhältnissen wird eine besonders hohe Stabilität des Transport- und Lagerkastens bei gleichzeitig guter Raumausnutzung erzielt.

Eine weitere Erhöhung der Stabilität ist dadurch erreichbar, dass der an der Oberkante der Seiten- und Querwände umlaufende Rahmen einen zur Außenseite hin nach unten verlaufenden Kragen bildet. Dieser Kragen, welcher sich auch zum Angriff einer Hebevorrichtung eignet, ist relativ zum unteren, durchbrochenen Bereich der Seiten- bzw. Querwände bevorzugt um einen Winkel von mindestens 55° und max. 78° schräg gestellt. Der zwischen dem oberen, schräg gestellten Bereich der Seiten- bzw. Querwand und dem Kragen eingeschlossene Winkel beträgt vorzugsweise mindestens 45° und max. 74°. In besonders bevorzugter Ausgestaltung beträgt der Winkel, welchen der Kragen mit einer zum Boden parallelen Ebene einschließt, mindestens das 1,5-fache und höchstens das 3-fache des Schrägstellungswinkels des oberen Bereichs der Querwand.

Sowohl aus fertigungstechnischen als auch aus Stabilitätsgründen ist es vorteilhaft, den Kragen einstückig aus dem oberen, schräg gestellten Bereich der Seiten- bzw. Querwand, vorzugsweise einstückig mit der gesamten Seiten- bzw. Querwand, herzustellen. Das Material, aus welchem der Kragen gefertigt ist, ist vorzugsweise außenseitig mittels einer nach unten gebogenen Falzung verstärkt, wobei der verstärkte, im Vergleich zum übrigen Kragen eine doppelte Wandstärke aufweisende Bereich des Kragens sich vorzugsweise über mindestens ein Drittel, insbesondere mindestens die Hälfte, der Breite des Kragens erstreckt.

An den Querwänden des Transport- und Lagerkastens können Griffmulden oder Griffe angeordnet sein. Im Fall klappbarer Griffe ist vorzugsweise eine Arretiervorrichtung vorgesehen, welche zur Festlegung des Griffs in an der Querwand anliegender Position, das heißt in vertikaler Position, geeignet ist. Die Arretiervorrichtung ist in einfacher Weise durch ein mit der Querwand verbundenes oder einstückig mit dieser ausgebildetes Halteblech realisierbar, welches mit einer an der Schwenkachse des Griffs ausgebildeten Arretierkontur zusammenwirkt. Der Griff ist vorzugsweise derart geformt, dass er in vertikaler Position mit der Außenkante des Kragens fluchtet. Das heißt, beim Anstoßen des Transport- und Lagerkastens an einer vertikalen Fläche kommt der Transport- und Lagerkasten gleichzeitig mit dem Rahmen und mit dem Griff mit der vertikalen Fläche in Kontakt. Zusätzlich können in vorteilhafter Weise aus der Querwand hervorragende, insbesondere noppenförmige Erhebungen vorgesehen sein, welche Anschlagflächen bilden, die ebenfalls mit dem äußeren Rand des Rahmens fluchten. Bevorzugt ist jeweils eine derartige Erhebung seitlich des Griffs angeordnet. Dies dient insbesondere dazu, zu verhindern, dass einzelne gleichartige Transport- und Lagerkästen, die beim Transport auf einer Fördereinrichtung aneinander stoßen, sich durch die zwischen den Kästen wirkenden Kräfte aufrichten.

Der Transport- und Lagerkasten weist vorzugsweise Grundmaße von 400 mm x 300 mm oder hiermit kompatible Grundmaße auf. Insbesondere ist der Transport- und Lagerkasten auf das Euro-Format 800 mm x 1200 mm abgestimmt. Die Stapelkante ist bevorzugt mindestens 15 mm von der Seiten- bzw. Querwand beabstandet und durch eine umlaufende, eine Höhe von mindestens 9 mm aufweisende Schiene gebildet. Der Transport- und Lagerkasten ist damit für den Längs- und Quertransport auf Rollenbahnen geeignet und mit gängigen Kästen sowie Deckeln, auch aus Kunststoff, kompatibel. Solche Kästen werden, bis zu einer Grundfläche von 400 mm x 600 mm, als KLT (Kleinladungsträger) bezeichnet. Kompatibiltät besteht zu insbesondere zu KLT-Systemen nach dem GALIA-Standard oder nach der VDA-Empfehlung 4500 (5. Ausgabe, Februar 2003).

In einer Serie gleichartiger Transport- und Lagerkästen wird deren Gewicht auf einen einheitlichen Wert festgelegt. Die Gewichtsabweichung zwischen einzelnen Transport- und Lagerkästen beträgt nicht mehr als 1%. Die Kästen sind für 6-fache Stapelung vorgesehen.

Nachfolgend wird ein nicht einschränkend zu interpretierendes Ausführungsbeispiel der Erfindung anhand einer Zeichnung näher erläutert: Hierin zeigen:

### Kurze Beschreibung der Zeichnung

- Figur 1 und 2: einen Transport- und Lagerkasten in Seitenansichten,
- Figur 3 und 4: den Transport- und Lagerkasten nach Figur 1 und 2 in perspektivischen Ansichten, und
- Figur 5 bis 7: Details des Transport- und Lagerkastens nach den Figuren 1 bis 4.

### Ausführliche Beschreibung der Zeichnung

Die Figuren 1 bis 4 zeigen einen Transport- und Lagerkasten 1, der als Teil eines KLT-Systems beispielsweise dazu geeignet ist, Metallteile aufzunehmen und einschließlich dieser Metallteile durch eine Waschanlage gefördert zu werden. Der Transport- und Lagerkasten 1 ist aus Edelstahl gefertigt und beständig gegenüber Säuren und Laugen sowie temperaturbeständig bis 400°C. Ein Boden 2, Seitenwände 3 sowie Querwände 4 werden zusammenfassend als Wandungsflächen bezeichnet, die den Innenraum des Transport- und Lagerkastens 1 begrenzen. An der Unterseite des Bodens 2 ist eine Stapelkante 5 gebildet, welche zusammen mit einem an der Oberseite der Seitenwände 3 und Querwände 4 umlaufenden Rahmen 6 die Stapelbarkeit mehrerer gleichartiger Transport- und Lagerkästen 1 sicherstellt. Die Stapelkante 5, welche durch eine umlaufende Schiene 7 gebildet ist, hat zudem den Vorteil, dass im Transport- und Lagerkasten 1 befindliche Teile stets von der Fläche, auf welcher der Transport- und Lagerkasten 1 abgestellt ist, abgehoben sind. Dies ist im vorliegenden Fall insbesondere relevant, da der Boden 2 ebenso wie die Seitenwände 3 und die Querwände 4 in Form eines Lochmusters 8 durchbrochen ist. Die Summe sämtlicher Löcher in einer Wandungsfläche 2, 3, 4, allgemein auch als Öffnungsfläche bezeichnet, nimmt mindestens ein Zehntel der gesamten Wandungsfläche ein. Damit ist ein zügiges Ablaufen von Flüssigkeit aus dem Transport- und Lagerkasten 1 gewährleistet.

Der Boden 2 ist im Bereich innerhalb der Schiene 7 durchbrochen, während er im Bereich außerhalb der Schiene 7, d.h. im den Seitenwänden 3 bzw. den Querwänden 4 benachbarten Bereich, als geschlossene Fläche ausgebildet ist. Jede Seitenwand 3 sowie Querwand 4 weist einen unteren, senkrecht zum Boden 2 angeordneten Bereich 9, 10 auf, welcher durchbrochen ist, sowie einen oberen, an dem Rahmen 6 grenzenden Bereich 11, 12, welcher relativ zum unteren Bereich 9, 10 schräg gestellt und nicht durchbrochen ist. Der Schrägstellungswinkel α des oberen Bereichs 11 der Seitenwände 3 sowie der Schrägstellungswinkel β des oberen Bereichs 12 der Querwände 4 sind derart gewählt, dass sich der Innenraum des Transport- und Lagerkastens 1 zum Rahmen 6 hin verjüngt. Der Schrägstellungswinkel β des oberen Bereichs 12 der Querwand 4 ist geringer als der Schrägstellungswinkel α des oberen Bereichs 11 der Seitenwand 3, das heißt die oberen Bereiche 12 der Querwände 4 sind steiler als die oberen Bereiche 11 der Seitenwände 3 gestellt.

Der Transport- und Lagerkasten 1 weist eine Breite B von 300 mm und eine Länge L von 400 mm als Grundmaße auf. Die mit H bezeichnete Gesamthöhe des Transport- und Lagerkastens 1 setzt sich zusammen aus einer ersten Teilhöhe h₁, welche die vertikale Erstreckung der unteren, durchbrochenen Bereiche 9, 10 der Seitenwände 3 und Querwände 4 angibt, sowie einer zweiten Teilhöhe h₂, welche die vertikale Erstreckung der oberen Bereiche 11, 12 einschließlich des Rahmens 6 angibt. Die erste Teilhöhe h₁ schließt dabei die 9 mm betragende Schienenhöhe Hₛ der Schiene 7 ein.

An den Querwänden 4 befinden sich jeweils ein Etikettenhalter 13, ein Griff 14, sowie zwei noppenförmige Erhebungen 15, die jeweils eine Anschlagfläche 16 bilden. Der Etikettenhalter 13, welcher beipielsweise zur Aufnahme von Kunststoff- oder Karton-Etiketten mit einer Sichtfeldbreite von 200 mm (vgl. VDA-Empfehlung 4500, Ziff. 8.2) geeignet ist, sowie die zu beiden Seiten des Griffes 14 auf dessen Höhe angeordneten Erhebungen 15 sind einteilig aus dem Material der Querwand 3 geformt. Im Bereich über dem Griff 14 und den Erhebungen 15 bietet der schräg gestellte Bereich 12 der Querwand 4 beispielsweise Raum für die Anbringung einer Barcode-Markierung.

Details des Griffs 14 gehen aus den Figuren 5 und 6 hervor: Ein klappbarer Bügel 17 ist mittels eines an der Querwand 4 befestigten Halteblechs 18 schwenkbar an der Wandungsfläche 4 befestigt. Das Halteblech 18 bildet im Querschnitt (Fig. 5) annähernd rechteckige Aufnahmeöffnungen 19, in welche Bügelendstücke 20 des Bügels 17 eingreifen. Abweichend von der Rechteckform ist in einem Teilbereich der Aufnahmeöffnung 19 eine Rastkontur 21 in Form einer Prägung vorhanden, welche mit einer Rastkontur 22 am Bügelendstück 20 zusammenwirkt. Die damit im Bereich der Schwenkachse S des Bügels 17 gebildete Arretiervorrichtung 24 ist dazu geeignet, den Bügel 17 in vertikaler, am unteren Bereich 10 der Querwand 4 anliegender Position zu fixieren. Hierbei tangieren der Bügel 17, die Anschlagflächen 16 und der Rahmen 6 eine gedachte Ebene E1 (s. Fig. 1), welche orthogonal zum Boden 2 und parallel zum unteren Bereich 10 der Querwand 4 angeordnet ist. Nach oben ist der Schwenkwinkel des Bügels 17 durch zwei seitlich oberhalb der Aufnahmeöffnungen 19 angeordnete Anschlagbügel 23 auf ca. 90° begrenzt.

Die genaue Gestaltung des Rahmens 6 im Bereich der Querwand 4 geht aus Figur 7 hervor: Der Rahmen 6 ist einteilig in Form eines zur Außenseite des Transport- und Lagerkastens 1 schräg nach unten verlaufenden Kragens ausgebildet. Im äußeren Bereich des Kragens 6 ist das Blech, aus welchem dieser geformt ist, zu einem Falz nach unten umgebogen, so dass die Wandstärke des Kragens 6 in diesem als Verstärkungsbereich 25 bezeichneten Bereich verdoppelt ist. Der Verstärkungsbereich 25 erstreckt sich über etwas mehr als die Hälfte der mit b bezeichneten Breite des Kragens 6. Mit dem unteren, vertikalen Bereich 10 der Querwand 4 schließt der Kragen 6 einen Winkel γ ein. Ein Winkel ε = 90° - γ gibt die Schrägstellung des Kragens 6 relativ zu einer zum Boden 2 parallelen Ebene E2 an. Mit δ wird der Winkel zwischen dem Kragen 6 und dem schräg gestellten Bereich 12 der Querwand 4 bezeichnet. Der Schrägstellungswinkel ε des Kragens 6 ist an den Seitenwänden 3 und an den Querwänden 4 identisch. Eine am Kragen 6 ansetzende, nicht dargestellte Hebevorrichtung ist somit geeignet, den Transport- und Lagerkasten 1 wahlweise an den Seitenwänden 3 oder an den Querwänden 4 anzuheben.

### Bezugszeichenliste

- 1: Transport- und Lagerkasten
- 2: Boden
- 3: Seitenwand
- 4: Querwand
- 5: Stapelkante
- 6: Rahmen
- 7: Schiene
- 8: Lochmuster
- 9,10: unterer Bereich
- 11,12: oberer Bereich
- 13: Etikettenhalter
- 14: Griff
- 15: Erhebung
- 16: Anschlagfläche
- 17: Bügel
- 18: Halteblech
- 19: Aufnahmeöffnung
- 20: Bügelendstück
- 21: Rastkontur
- 22: Rastkontur
- 23: Anschlagbügel
- 24: Arretiervorrichtung
- 25: Verstärkungsbereich

- α: Schrägstellungswinkel
- β: Schrägstellungswinkel
- γ: Winkel
- δ: Winkel
- ε: Winkel
- b: Breite
- B: Breite
- E1: Ebene
- E2: Ebene
- H: Gesamthöhe
- h₁, h₂: Teilhöhe
- Hₛ: Schienenhöhe
- L: Länge
- S: Schwenkachse

## Patentansprüche

1. Transport- und Lagerkasten (1), insbesondere aus Blech, mit einem Boden (2), zwei Seitenwänden (3) und zwei im Vergleich hierzu kürzeren Querwänden (4), welche als Wandungsflächen (2, 3, 4) einen Innenraum begrenzen, sowie einer an der Unterseite des Bodens (2) angeordneten Stapelkante (5) und einem an der Oberseite der Seitenwände (3) und Querwände (4) umlaufenden Rahmen (6), wobei der Boden (2) durchbrochen ist und die Seitenwände (3) und Querwände (4) jeweils einen unteren, durchbrochenen Bereich (9, 10) und einen oberen, an den Rahmen (6) grenzenden Bereich (11, 12) aufweisen, welcher relativ zum unteren Bereich (9, 10) schräg gestellt ist, wobei sich der Innenraum aufgrund der Schrägstellung der oberen Bereiche (11, 12) nach oben hin verjüngt, **dadurch gekennzeichnet, dass** der Schrägstellungswinkel (α) der oberen Bereiche (11) der Seitenwände (3) größer ist als der Schrägstellungswinkel (β) der oberen Bereiche (12) der Querwände (4).

2. Transport- und Lagerkasten nach Anspruch 1, **dadurch gekennzeichnet, dass** mindestens eine der Wandungsflächen (2, 3, 4) in Form eines Lochmusters (8) durchbrochen ist.

3. Transport- und Lagerkasten nach Anspruch 1 oder 2, **dadurch gekennzeichnet, dass** der Anteil der Öffnungsfläche an einer Wandungsfläche (2, 3, 4) mehr als 10% beträgt.

4. Transport- und Lagerkasten nach einem der Ansprüche 1 bis 3, **dadurch gekennzeichnet, dass** die schräg gestellten Bereiche (11, 12) der Seitenwände (3) und Querwände (4) geschlossen sind.

5. Transport- und Lagerkasten nach einem der Ansprüche 1 bis 4, **dadurch gekennzeichnet, dass** die Wandungsflächen (2, 3, 4) aus Stahlblech hergestellt-sind.

6. Transport- und Lagerkasten nach Anspruch 5, **dadurch gekennzeichnet, dass** die Wandungsflächen (2, 3, 4) aus nicht rostendem Stahl hergestellt sind.

7. Transport- und Lagerkasten nach einem der Ansprüche 1 bis 6, **dadurch gekennzeichnet, dass** der Schrägstellungswinkel (α) des oberen Bereichs (11) der Seitenwand (3) mindestens 12° und max. 30° beträgt.

8. Transport- und Lagerkasten nach einem der Ansprüche 1 bis 7, **dadurch gekennzeichnet, dass** der Schrägstellungswinkel (β) des oberen Bereichs (12) der Querwand (4) mindestens 6° und max. 18° beträgt.

9. Transport- und Lagerkasten nach einem der Ansprüche 1 bis 8, **dadurch gekennzeichnet, dass** die Höhe (h₁) des unteren Bereiches (9, 10) der Seiten- und Querwände (3, 4) mindestens 65% und höchstens 90% der Gesamthöhe (H) des Transport- und Lagerkasten beträgt.

10. Transport- und Lagerkasten nach einem der Ansprüche 1 bis 9, **dadurch gekennzeichnet, dass** an mindestens einer Querwand (4) ein einstückig aus dieser geformter Etikettenhalter (13) angeordnet ist.

11. Transport- und Lagerkasten nach einem der Ansprüche 1 bis 10, **dadurch gekennzeichnet, dass** der Rahmen (6) einen zur Außenseite hin nach unten verlaufenden Kragen bildet.

12. Transport- und Lagerkasten nach Anspruch 11, **dadurch gekennzeichnet, dass** der Kragen (6) relativ zum unteren, durchbrochenen Bereich (9, 10) um einen Winkel (γ) von mindestens 55° und max. 78° schräg gestellt ist.

13. Transport- und Lagerkasten nach Anspruch 11 oder 12, **dadurch gekennzeichnet, dass** der Kragen (6) mit dem oberen, schräg gestellten Bereich (11, 12) einen Winkel (δ) von mindestens 45° und höchstens 74° einschließt.

14. Transport- und Lagerkasten nach einem der Ansprüche 11 bis 13, **dadurch gekennzeichnet, dass** der Winkel (ε), welchen der Kragen (6) mit einer zum Boden (2) parallelen Ebene (E2) einschließt, mindestens das 1,5-fache und höchstens das 3-fache des Schrägstellungswinkels (β) des oberen Bereichs (12) der Querwand (4) beträgt.

15. Transport- und Lagerkasten nach einem der Ansprüche 11 bis 14, **dadurch gekennzeichnet, dass** der Kragen (6) einstückig aus dem oberen, schräg gestellten Bereich (11, 12) geformt ist.

16. Transport- und Lagerkasten nach Anspruch 15, **dadurch gekennzeichnet, dass** der Kragen (6) außenseitig einen Verstärkungsbereich (25) mit einer mittels Falzung verdoppelten Wandstärke aufweist.

17. Transport- und Lagerkasten nach Anspruch 15 oder 16, **dadurch gekennzeichnet, dass** sich der Verstärkungsbereich (25) über mindestens 1/3 der Breite (b) des Kragens (6) erstreckt.

18. Transport- und Lagerkasten nach einem der Ansprüche 1 bis 17, **gekennzeichnet durch** einen an der Querwand (4) angeordneten Griff (14).

19. Transport- und Lagerkasten nach Anspruch 18, **dadurch gekennzeichnet, dass** der Griff (14) als klappbarer Bügel (17) ausgebildet ist.

20. Transport- und Lagerkasten nach Anspruch 19, **gekennzeichnet durch** eine zur Festlegung des Bügels (17) in an der Querwand (4) anliegender Position ausgebildete Arretiervorrichtung (24).

21. Transport- und Lagerkasten nach Anspruch 20, **dadurch gekennzeichnet, dass** die Arretiervorrichtung (24) durch ein mit der Querwand (4) verbundenes Halteblech (18) gebildet ist, welches eine Rastkontur (21) aufweist, die mit einer im Bereich der Schwenkachse (S) des Bügels (17) an diesem ausgebildeten Rastkontur (22) zusammenwirkt.

22. Transport- und Lagerkasten nach einem der Ansprüche 1 bis 21, **gekennzeichnet durch** eine aus der Querwand (4) hervorragende, eine Anschlagfläche (16) bildende, insbesondere noppenförmige, Erhebung (15).

23. Transport- und Lagerkasten nach Anspruch 22, **dadurch gekennzeichnet, dass** die Anschlagfläche (16) in einer parallel zum unteren Bereich (10) der Querwand (4) verlaufenden Ebene (E1) liegt, in welcher zugleich der äußere Rand des Rahmens (6) liegt.

24. Transport- und Lagerkasten nach einem der Ansprüche 1 bis 23, **dadurch gekennzeichnet, dass** dessen Grundmaße 400 mm x 300 mm betragen.

25. Transport- und Lagerkasten nach einem der Ansprüche 1 bis 24, **dadurch gekennzeichnet, dass** die Stapelkante (5) mindestens 15 mm von der Seitenwand (3) sowie von der Querwand (4) beabstandet ist.

26. Transport- und Lagerkasten nach einem der Ansprüche 1 bis 25, **dadurch gekennzeichnet, dass** die Stapelkante (5) durch eine umlaufende, eine Höhe von mindestens 9 mm aufweisende Schiene (7) gebildet ist.

## Claims

1. Transporting and storage box (1), in particular made of sheet metal, having a base (2), two side walls (3) and two transverse walls (4), which are shorter than the side walls, the base and walls, as wall surfaces (2, 3, 4), bounding an interior, and also having a stacking edge (5), arranged on the underside of the base (2), and a frame (6) running around on the upper side of the side walls (3) and transverse walls (4), wherein the base (2) has interruptions and the side walls (3) and transverse walls (4) each have a lower, interrupted region (9, 10) and an upper region (11, 12), which is adjacent to the frame (6) and is positioned obliquely relative to the lower region (9, 10), wherein the interior tapers in the upward direction on account of the oblique positioning of the upper regions (11, 12), **characterized in that** the oblique-positioning angle (α) of the upper regions (11) of the side walls (3) is greater than the oblique-positioning angle (β) of the upper regions (12) of the transverse walls (4).

2. Transporting and storage box according to Claim 1, **characterized in that** at least one of the wall surfaces (2, 3, 4) has interruptions in the form of a pattern of holes (8).

3. Transporting and storage box according to Claim 1 or 2, **characterized in that** the proportion of opening surface area on a wall surface (2, 3, 4) is more than 10%.

4. Transporting and storage box according to one of Claims 1 to 3, **characterized in that** the obliquely positioned regions (11, 12) of the side walls (3) and transverse walls (4) are closed.

5. Transporting and storage box according to one of Claims 1 to 4, **characterized in that** the wall surfaces (2, 3, 4) are produced from sheet steel.

6. Transporting and storage box according to Claim 5, **characterized in that** the wall surfaces (2, 3, 4) are produced from stainless steel.

7. Transporting and storage box according to one of Claims 1 to 6, **characterized in that** the oblique-positioning angle (α) of the upper region (11) of the side wall (3) is at least 12° and at most 30°.

8. Transporting and storage box according to one of Claims 1 to 7, **characterized in that** the oblique-positioning angle (β) of the upper region (12) of the transverse wall (4) is at least 6° and at most 18°.

9. Transporting and storage box according to one of Claims 1 to 8, **characterized in that** the height (h₁) of the lower region (9, 10) of the side and transverse walls (3, 4) is at least 65%, and at most 90%, of the overall height (H) of the transporting and storage box.

10. Transporting and storage box according to one of Claims 1 to 9, **characterized in that** at least one transverse wall (4) has arranged on it a label holder (13), which is formed in a single piece with the wall.

11. Transporting and storage box according to one of Claims 1 to 10, **characterized in that** the frame (6) forms a collar which runs downwards in the direction of the outside.

12. Transporting and storage box according to Claim 11, **characterized in that** the collar (6) is positioned obliquely by an angle (γ) of at least 55° and at most 78° relative to the lower, interrupted region (9, 10).

13. Transporting and storage box according to Claim 11 or 12, **characterized in that** the collar (6) encloses an angle (δ) of at least 45° and at most 74° with the upper, obliquely positioned region (11, 12).

14. Transporting and storage box according to one of Claims 11 to 13, **characterized in that** the angle (ε) enclosed by the collar (6) with a plane (E2) parallel to the base (2) is at least 1.5 times, and at most 3 times, the oblique-positioning angle (β) of the upper region (12) of the transverse wall (4).

15. Transporting and storage box according to one of Claims 11 to 14, **characterized in that** the collar (6) is formed in one piece from the upper, obliquely positioned region (11, 12).

16. Transporting and storage box according to Claim 15, **characterized in that** the collar (6), on the outside, has a reinforcing region (25) with a wall thickness which is doubled by means of folding.

17. Transporting and storage box according to Claim 15 or 16, **characterized in that** the reinforcing region (25) extends over at least 1/3 of the width (b) of the collar (6).

18. Transporting and storage box according to one of Claims 1 to 17, **characterized by** a handle (14) arranged on the transverse wall (4).

19. Transporting and storage box according to Claim 18, **characterized in that** the handle (14) is designed as a swing-action bracket (17).

20. Transporting and storage box according to Claim 19, **characterized by** an arresting device (24) which is designed for securing the bracket (17) in a position in which it butts against the transverse wall (4).

21. Transporting and storage box according to Claim 20, **characterized in that** the arresting device (24) is formed by a retaining plate (18), which is connected to the transverse wall (4) and has a latching contour (21) which interacts with a latching contour (22) formed on the bracket (17) in the region of the pivot axis (S) of said bracket.

22. Transporting and storage box according to one of Claims 1 to 21, **characterized by** an in particular protuberance-like elevation (15) which projects out of the transverse wall (4) and forms a stop surface (16).

23. Transporting and storage box according to Claim 22, **characterized in that** the stop surface (16) is located in a plane (E1) which runs parallel to the lower region (10) of the transverse wall (4) and in which, at the same time, the outer periphery of the frame (6) is located.

24. Transporting and storage box according to one of Claims 1 to 23, **characterized in that** the basic dimensions thereof are 400 mm x 300 mm.

25. Transporting and storage box according to one of Claims 1 to 24, **characterized in that** the stacking edge (5) is spaced apart by at least 15 mm from the side wall (3) and from the transverse wall (4).

26. Transporting and storage box according to one of Claims 1 to 25, **characterized in that** the stacking edge (5) is formed by an all-round rail (7) having a height of at least 9 mm.

## Revendications

1. Caisse de transport et de stockage (1), en particulier en tôle, comprenant un fond (2), deux parois latérales (3) et deux parois transversales (4) plus courtes par rapport à celles-ci, qui délimitent en tant que surfaces de paroi (2, 3, 4) un espace interne, ainsi qu'un bord d'empilage (5) disposé au niveau du côté inférieur du fond (2) et un cadre (6) faisant le tour au niveau du côté supérieur des parois latérales (3) et transversales (4), le fond (2) étant percé et les parois latérales (3) et transversales (4) présentant à chaque fois une région inférieure percée (9, 10) et une région supérieure (11, 12) adjacente au cadre (6), qui est inclinée obliquement par rapport à la région inférieure (9, 10), l'espace interne se rétrécissant vers le haut du fait de la position oblique des régions supérieures (11, 12), **caractérisée en ce que** l'angle d'oblicité (α) des régions supérieures (11) des parois latérales (3) est supérieur à l'angle d'oblicité (β) des régions supérieures (12) des parois transversales (4).

2. Caisse de transport et de stockage selon la revendication 1, **caractérisée en ce qu'**au moins l'une des surfaces de paroi (2, 3, 4) est percée sous la forme d'un motif de trous (8).

3. Caisse de transport et de stockage selon la revendication 1 ou 2, **caractérisée en ce que** la proportion de la surface d'ouverture au niveau d'une surface de paroi (2, 3, 4) est supérieure à 10 %.

4. Caisse de transport et de stockage selon l'une quelconque des revendications 1 à 3, **caractérisée en ce que** les régions inclinées obliquement (11, 12) des parois latérales (3) et transversales (4) sont fermées.

5. Caisse de transport et de stockage selon l'une quelconque des revendications 1 à 4, **caractérisée en ce que** les surfaces de paroi (2, 3, 4) sont fabriquées en tôle d'acier.

6. Caisse de transport et de stockage selon la revendication 5, **caractérisée en ce que** les surfaces de paroi (2, 3, 4) sont fabriquées en acier inoxydable.

7. Caisse de transport et de stockage selon l'une quelconque des revendications 1 à 6, **caractérisée en ce que** l'angle d'oblicité (α) de la région supérieure (11) de la paroi latérale (3) vaut au moins 12 et au plus 30°.

8. Caisse de transport et de stockage selon l'une quelconque des revendications 1 à 7, **caractérisée en ce que** l'angle d'oblicité (β) de la région supérieure (12) de la paroi transversale (4) vaut au moins 6° et au plus 18°.

9. Caisse de transport et de stockage selon l'une quelconque des revendications 1 à 8, **caractérisée en ce que** la hauteur (h₁) de la région inférieure (9, 10) des parois latérales et transversales (3, 4) vaut au moins 65 % et au plus 90 % de la hauteur totale (H) de la caisse de transport et de stockage.

10. Caisse de transport et de stockage selon l'une quelconque des revendications 1 à 9, **caractérisée en ce qu'**un support d'étiquette (13) est disposé sur au moins une paroi transversale (4) et est formé d'une seule pièce avec celle-ci.

11. Caisse de transport et de stockage selon l'une quelconque des revendications 1 à 10, **caractérisée en ce que** le cadre (6) forme un collet s'étendant vers le bas vers le côté extérieur.

12. Caisse de transport et de stockage selon la revendication 11, **caractérisée en ce que** le collet (6) est incliné obliquement d'un angle (γ) d'au moins 55° et d'au plus 78° par rapport à la région inférieure percée (9, 10).

13. Caisse de transport et de stockage selon les revendications 11 ou 12, **caractérisée en ce que** le collet (6) forme avec la région supérieure inclinée obliquement (11, 12) un angle (δ) d'au moins 45° et d'au plus 74°.

14. Caisse de transport et de stockage selon l'une quelconque des revendications 11 à 13, **caractérisée en ce que** l'angle (ε) formé par le collet (6) avec le plan (E2) parallèle au fond (2), vaut au moins 1,5 fois et au plus 3 fois l'angle d'oblicité (β) de la région supérieure (12) de la paroi transversale (4).

15. Caisse de transport et de stockage selon l'une quelconque des revendications 11 à 14, **caractérisée en ce que** le collet (6) est formé d'une seule pièce à partir de la région supérieure inclinée obliquement (11, 12).

16. Caisse de transport et de stockage selon la revendication 15, **caractérisée en ce que** le collet (6) présente du côté extérieur une région de renfort (25) avec une épaisseur de paroi doublée au moyen d'un pliage.

17. Caisse de transport et de stockage selon les revendications 15 ou 16, **caractérisée en ce que** la région de renfort (25) s'étend sur au moins 1/3 de la largeur (b) du collet (6).

18. Caisse de transport et de stockage selon l'une quelconque des revendications 1 à 17, **caractérisée par** une poignée (14) disposée au niveau de la paroi transversale (4).

19. Caisse de transport et de stockage selon la revendication 18, **caractérisée en ce que** la poignée (14) est réalisée sous forme d'anse rabattable (17).

20. Caisse de transport et de stockage selon la revendication 19, **caractérisée par** un dispositif de blocage (24) réalisé pour fixer l'anse (17) dans une position s'appliquant contre la paroi transversale (4).

21. Caisse de transport et de stockage selon la revendication 20, **caractérisée en ce que** le dispositif de blocage (24) est formé par une tôle de retenue (18) connectée à la paroi transversale (4), qui présente un contour d'encliquetage (21), qui coopère avec un contour d'encliquetage (22) réalisé dans la région de l'axe de pivotement (S) de l'anse (17), sur cette dernière.

22. Caisse de transport et de stockage selon l'une quelconque des revendications 1 à 21, **caractérisée par** un rehaussement (15) saillant hors de la paroi transversale (4), formant une surface de butée (16), notamment en forme de bouton.

23. Caisse de transport et de stockage selon la revendication 22, **caractérisée en ce que** la surface de butée (16) se situe dans un plan (E1) s'étendant parallèlement à la région inférieure (10) de la paroi transversale (4), dans lequel plan se situe aussi le bord extérieur du cadre (6).

24. Caisse de transport et de stockage selon l'une quelconque des revendications 1 à 23, **caractérisée en ce que** ses dimensions de base sont 400 mm x 300 mm.

25. Caisse de transport et de stockage selon l'une quelconque des revendications 1 à 24, **caractérisée en ce que** le bord d'empilage (5) est espacé de la paroi latérale (3) et de la paroi transversale (4) d'au moins 15 mm.

26. Caisse de transport et de stockage selon l'une quelconque des revendications 1 à 25, **caractérisée en ce que** le bord d'empilage (5) est formé par un rail (7) périphérique, présentant une hauteur d'au moins 9 mm.
